# DEMANDE DE BREVET EUROPEEN

(11) **EP 0 286 552 A1**
(43) Date de publication de la demande: **12.10.1988**
(21) Numéro de dépôt: 88420099.9
(22) Date de dépôt: 25.03.1988
(51) Int. Cl.: B05B 1/16, B05B 11/00

(54) **Pulvérisateur à buse rotative à pression entretenue avec accumulateur**

(30) Priorité: 26.03.1987 FR 8704444
(71) Demandeur: BERTHOUD S.A., F-69220 Belleville sur Saône (FR)
(72) Inventeur: Nissels, Robert, F-69830 Saint Georges de Reneins (FR)
(74) Mandataire: Karmin, Roger

(57) **Abrégé**

Il comprend un barillet (22) formant buse de pulvérisation rotative à plusieurs orifices (22b- 23a), qui comporte des moyens (22c) de tourner dans une tubulure (6) autour d'un axe géométrique excentré par rapport à celui de cette tubulure, ledit barillet (22) étant entouré d'un capuchon (24) dont le fond comporte un trou central (24a) d'échappement du liquide pulvérisé qui se trouve dans l'axe géométrique de la tubulure et en face de l'un quelconque des orifices du barillet (22) tandis qu'un sel canal latéral (20) amène le liquide sous pression à celui des orifices (22a) qui a été placé en face du trou central (24a) du capuchon (24).

## Description

La présente invention est relative à des perfectionnements apportés aux pulvérisateurs, notamment pour liquides phyto-sanitaires, et elle vise plus particulièrement les appareils du genre en question pouvant êtte tenus à la main.

Il faut qu'une bonne pulvérisation réponde à deux conditions principales : le jet de pulvérisation doit être tout d'abord parfaitement adapté au traitement et ensuite la pulvérisation doit être régulière, si bien qu'il est préférable d'utiliser un appareil à pression entretenue avec accumulateur.

Les appareils fonctionnant ainsi sont bien connus dans la pratique en tant qu'appareils à dos, c'est-à-dire qui sont portés à l'épaule ou sur le dos. Par contre, ce procédé de pulvérisation ne se rencontre pas sur les petits appareils tenus en main par l'utilisateur.

Les perfectionnements qui font l'objet de la présente invention visent à permettre la réalisation d'un tel pulvérisateur comportant une multiplicité de buses ménagées dans un barillet pouvant être aisément tourné par l'utilisateur, de manière que ce dernier puisse sélectionner le jet désiré.

A cet effet, le pulvérisateur suivant l'invention est pourvu d'un barillet formant buse de pulvérisation rotative à plusieurs orifices qui comporte des moyens de tourner dans une tubulure autour d'un axe géométrique excentré par rapport à celui de cette tubulure, ledit barillet étant entouré d'un capuchon dont le fond comporte un trou central d'échappement du liquide pulvérisé qui se trouve dans l'axe géométrique de la tubulure et en face de l'un quelconque des orifices du barillet, tandis qu'un canal latéral amène le liquide sous pression à celui des orifices qui a été placé en face du trou central du capuchon.

Suivant un mode d'exécution préféré, une chambre formant cloche à air fixe est en communication avec l'un des orifices de pulvérisation au moyen d'un clapet d'ouverture, le liquide étant envoyé dans cette chambre par une pompe aspirante-refoulante, de sorte que ladite chambre constitue un accumulateur de pression entrenant une pression sur le liquide qu'elle renferme.

Le dessin annexé, donné à titre d'exemple, permettra de mieux comprendre l'invention, les caractéristiques qu'elle présente et les avantages qu'elle est susceptible de procurer :
Fig. 1 est une coupe longitudinale d'un appareil pourvu des perfectionnements suivant l'invention.
Fig. 2 en est une vue de détail agrandie illustrant particulièrement le barillet formant buse de pulvérisation multiple.
Fig. 3 est une coupe suivant III-III (fig. 2).
Fig. 4 et 5 sont des coupes longitudinales de la pompe destinée au fonctionnement de pulvérisateur suivant l'invention.

L'appareil de pulvérisation illustré en fig. 1 comprend essentiellement une tête 1 associée à un réservoir 2. Ce dernier est vissé au moyen d'une large ouverture à la base de la tête 1 qui affecte d'une manière générale la forme d'un coude. La première branche de ce coude qui est orientée verticalement présente la forme d'un manchon tubulaire 3 dans lequel est disposé au fond 4 destiné à constituer une chambre fermée 5 dans ce manchon. Le fond 4 se prolonge par une cheminée 4a qui traverse la chambre 5 pour se fixer par tout moyen approprié à l'extrémité du manchon 3 qui est associée à une tubulure 6 constituant la deuxième branche de la tête 1. A l'intérieur de la cheminée 4a est disposé un tube 7 qui constitue le cylindre d'une pompe aspirante-refoulante dont le piston 8 est situé à l'extrémité d'une tige 9,traversant la cheminée 4a pour sortir à l'extérieur de la tubulure 6 où elle porte une poignée d'actionnement 10.

Le bas du tube 7 est pourvu d'un clapet anti-retour 11, tandis que l'espace compris entre ledit tube et la tige 9 communique avec l'extérieur de la cheminée 4a par un trou radial 4b débouchant à la périphérie d'une portée extrême de la cheminée 4a et qui est entourée par un anneau élastique 13 constituant le clapet de refouclement de la pompe.

A l'intérieur de la chambre 5 se trouve un plongeur perforé 14 au-dessus duquel est situé un clapet 15 chargé par un ressort 16 et qui ferme l'orifice de sortie 17 de la chambre 5. Une gâchette 18 permet d'abais ser le clapet 15 lorsque désiré pour effectuer la pulvérisation.

L'orifice 17 de la chambre 5 se trouve dans une perforation 19 du manchon 3 ménagée longitudinalement dans celui-ci et qui débouche dans un canal latéral 20 creusé dans la tubulure 6. Dans ce canal, on engage une pièce rapportée ou patin 21 comportant une perforation longitudinale 21a qui prolonge le canal 20 et se termine par une branche 21b orientée radialement en direction du centre de la tubulure 6 (fig. 2). Le patin 21 est pourvu d'un talon en queue d'arronde 21c qui s'engage dans une rainure de même forme pratiquée dans le manchon 6. La partie du patin 21 qui dépasse à l'extérieur de la tubulure 6 est pourvue d'une face bombée concave 21d. A l'intérieur de la tubulure 6 se trouvent une cloison tubulaire 6a qui est creusée, ainsi que la partie correspondante de la tubulure 6, d'une portée 6b dans laquelle est engagé un barillet 22 dont la partie avant coopère avec la face 21d du patin 21. L'axe géométrique du barillet est ainsi déporté ou excentré par rapport à celui de ladite tubulure. Quatre dépressions identiques 22a sont creusées dans la partie du barillet 22 située en vis-à-vis de la face 21d et le centre de chacune de ces dépressions est pourvu d'un trou 22d. Comme illustré sur le dessin, lorsque du liquide arrive par le canal 21a et sa branche radiale 21b, il pénètre dans une des dépressions 22a pour ressortir par son trou 22b. Une rondelle 23 est assemblée à l'avant du barillet 22 et elle comporte quatre ouvertures 23a situées en vis-à-vis de chacun des trous 22b du barillet 22. La rondelle 23 est maintenue au barillet 22 de manière que le liquide sortant d'une ouverture quelconque de ce dernier passe entièrement par l'ouverture 23a correspondante de la rondelle. Les ouvertures 23a agencées de manière qu'elles soient toutes différentes et permettent de réaliser un jet conique creux non mouillant (brouillard), un jet conique creux mouillant, un jet conique pour traitement à distance et un jet droit. Les choses sont arrangées de manière que l'axe géométrique de la tubulure 6 passe par l'ouverture 23a de la rondelle 23 quand elle se trouve en face du trou 24a ménagé au milieu de la paroi transversale 24b d'un capuchon 24 entourant la tubulure 6 au niveau de son extrémité et qui est lui-même situé sur l'axe géométrique de cette tubulure. L'intérieur de ce capuchon est pourvu d'une denture interne 24c qui coopère avec les dents d'une couronne dentée 22c ménagée sur la périphérie du barillet 22. Ainsi, en tournant le capuchon 24, on fait tourner le barillet pour amener la buse désirée, en face de son trou de pulvérisation 24a. Des indications portées sur ce dernier de manière que l'utilisateur puisse placer en face du trou considéré la buse désirée elle-même constituée par l'ensemble d'une ouverture 23a et d'une perforation 22b.

Comme illustré en fig. 4 et 5, le piston 8 disposé à la base de la tige 9 comporte deux trous transversaux 8a, 8b dont le dernier débouche par ses deux extrémités dans une gorge 8c. Les deux trous 8a et 8b communiquent par un conduit axial 8d. Un joint torique 25 est engagé dans la gorge 8c du piston dont la largeur est très nettement supérieure au diamètre de ce joint. De cette manière, lorsqu'on monte la tige 9 dans le sens de la flèche F1 en fig. 4, il y a étanchéité entre le piston 8 et le tube 7 puisqu'alors le joint se trouve en bas de la gorge et l'on aspire le liquide situé dans le réservoir 2, la bille 11a du clapet 11 décollant de son siège 11b. L'intérieur du tube 7 est ainsi rempli de liquide lorsque le piston arrive à son point mort haut.

Au contraire, lorsqu'on redescend la tige, comme illustré en fig. 5, dans le sens de la flèche F2, le joint se déplace dans la gorge 8c de telle sorte qu'il se trouve placé de façon que le trou 8b soit en communication avec le compartiment du cylindre situé en dessous du piston. Le déplacement vers le bas entraîne le passage du liquide dans le trou 8b puis dans le conduit 8c et enfin dans le trou 8a, de telle sorte qu'il vient au-dessous du piston dans l'espace annulaire situé entre la tige 9 et le tube 7. Dans l'opération ultérieure de remontée du piston l'étanchéité se fait entre ce dernier et le compartiment du cylindre situé en dessous de ce piston comme décrit ci-dessus en référence à fig. 4, de telle sorte qu'en plus de l'opération d'aspiration, le liquide est refoulé dans la chambre 5 en traversant l'orifice 4b pour soulever l'anneau 13. La chambre 5 joue le rôle d'accumulateur dans laquelle le liquide s'accumule sous pression, de telle sorte qu'il suffit d'appuyer sur la gâchette 18 pour provoquer la pulvérisation. Les dimensions des différents éléments composant le pulvérisateur suivant l'invention ont été calculées pour qu'il soit prêt à fonctionner en deux coups de pompe, quelle que soit la quantité de liquide présente dans le réservoir et ce avec une autonomie raisonnable. Il faut souligner que cet appareil peut encore être utilisé en pression entretenue sans accumulateur de pression en pompant constamment, tout en maintenant ouvert le clapet de sortie par action sur la gâchette 18.

## Revendications

1. Pulvérisateur, notamment pour liquides phyto-sanitaires, caractérisé en ce qu'il est pourvu d'un barillet (22) formant buse de pulvérisation rotative à plusieurs orifices (22b-23a), qui comporte des moyens (22c) de tourner dans une tubulure (6) autour d'un axe géométrique excentré par rapport à celui de cette tubulure, ledit barillet (22) étant entouré d'un capuchon (24) dont le fond comporte un trou central (24a) d'échappement du liquide pulvérisé qui se trouve dans l'axe géométrique de la tubulure et en face de l'un quelconque des orifices du barillet (22) tandis qu'un canal latéral (20) amène le liquide sous pression à celui des orifices (22a) qui a été placé en face du trou central (24a) du capuchon (24).

2. Pulvérisateur suivant la revendication 1, caractérisé en ce que le barillet (22) comporte une denture périphérique (22c) qui engrène avec une couronne dentée (24c) portée par l'intérieur du capuchon (24).

3. Pulvérisateur suivant la revendication 1, caractérisé en ce qu'un patin (21) rapporté dans le canal (20) de la tubulure (6) comporte une face courbe (21d) qui constitue appui de guidage pour le barillet (22).

4. Pulvérisateur suivant la revendication 1, caractérisé en ce que le canal latéral (20) comporte une branche radiale (21d) débouchant dans un espace fermé (22a) à partir duquel s'étend l'orifice correspondant (22b) du barillet (22) et dans lequel se trouve un moyen (23a) de conformer le jet désiré.

5. Pulvérisateur suivant la revendication 1, caractérisé en ce que le canal latéral (20) est en communication avec une chambre (5) formant cloche à air fixe, solidaire de la tubulure (6), par l'intermédiaire d'un organe d'ouverture (15-18) et dans laquelle le liquide est envoyé par une pompe aspirante-refoulante (7, 8, 9,) de manière que la chambre (5) constitue un accumulateur entretenant une pression sur le liquide qu'elle renferme.

6. Pulvérisateur suivant la revendication 5, caractérisé en ce que la chambre (5) est disposée dans un manchon (3) solidaire de la tubulure (6) et à travers laquelle passe la pompe (7, 8, 9) aspirant le liquide situé dans un réservoir (2) associé au manchon (3), l'extrémité de la tige (9) du piston (8) de cette pompe opposée à celle qui porte ledit piston dépassant au-delà du manchon (3) pour recevoir une poignée d'actionnement (10).

7. Pulvérisateur suivant la revendication 6, caractérisé en ce que le piston (8) de la pompe comporte deux trous transversaux (8a, 8b) dont l'un (8b) débouche dans une gorge périphérique (8c) dans laquelle est disposé un joint torique (25) coulissant longitudinalement dans cette gorge, tandis que les deux trous (8a, 8b) sont reliés par un conduit axial (8d).

8. Pulvérisateur suivant la revendication 5, caractérisé en ce que le tube (7) de la pompe comporte un clapet inférieur (11) et une membrane annulaire supérieure (13) formant clapet de refoulement.
